# EUROPÄISCHE PATENTSCHRIFT

(11) **EP 2 671 219 B1**
(45) Veröffentlichungstag und Bekanntmachung des Hinweises auf die Patenterteilung: **25.03.2015**
(21) Anmeldenummer: 12702497.4
(22) Anmeldetag: 01.02.2012
(51) Int. Cl.: G10K 11/178

(54) **HEADSET UND HÖRER**
HEADSET AND HEADPHONE
CASQUE ET ÉCOUTEUR

(30) Priorität: 01.02.2011 DE 102011003470
(43) Veröffentlichungstag der Anmeldung: 11.12.2013
(73) Patentinhaber: Sennheiser electronic GmbH & Co. KG, 30900 Wedemark (DE)
(72) Erfinder: STREITENBERGER, Martin, 30163 Hannover (DE); FOUDHAILI, Hatem, 30161 Hannover (DE); GRANDT, Andre, 30900 Wedemark (DE)
(74) Vertreter: Eisenführ Speiser
(86) Internationale Anmeldenummer: PCT/EP2012/051622
(87) Internationale Veröffentlichungsnummer: WO 2012/104329

(56) Entgegenhaltungen:
- EP-A2- 0 803 860
- US-A- 4 985 925
- US-B1- 6 807 280

## Beschreibung

Die vorliegende Erfindung betrifft ein Headset und einen Hörer.

Headsets und Hörer mit einer aktiven Lärmkompensationseinheit sind hinlänglich bekannt. Die aktive Lärmkompensationseinheit kann sowohl analog als auch digital ausgeführt sein. Die Mikrofone eines Headsets oder eines Hörers mit einer aktiven Lärmkompensation erfassen Audiosignale von unterschiedlicher Herkunft und mit unterschiedlichen Pegeln. Die Mikrofone erfassen beispielsweise Störschall aus externen Schallquellen, den durch den Wiedergabewandler wiedergegebenen Schall, den Nutzschall und Schall, der aufgrund von Bewegungen zwischen dem Kopfhörer bzw. dem Headset und dem Kopf des Anwenders entsteht. Jedes dieser Schallereignisse weist ein spezifisches Spektrum mit einer spezifischen Pegelverteilung auf.

Als allgemeiner Stand der Technik wird auf die Dokumente DE 694 16 442 T2, US 5,278,911 A, US 6,134,331 A, US 4,985,925 A und WO 93/26084 A1 verwiesen.

Es ist somit wünschenswert, einen Kopfhörer oder ein Headset mit einer aktiven Lärmkompensation vorzusehen, welche verbessert eine unregelmäßige Pegelverteilung eines Geräuschspektrums kompensieren kann.

Diese Aufgabe wird durch einen Hörer gemäß Anspruch 1 und ein Headset gemäß Anspruch 6 gelöst.

Somit wird ein Hörer mit mindestens einem Mikrofon, einem analogen Pre-Emphasefilter zur Vorentzerrung des Mikrofonsignals, einem AD-Wandler zum Digitalisieren des Ausgangssignals des Pre-Emphasefilters, einer aktiven Lärmkompensationseinheit zum Durchführen einer aktiven Lärmkompensation basierend auf dem vorentzerrten und digitalisierten Ausgangssignal des Mikrofons und zum Ausgeben eines Gegenschallsignals sowie einem DA-Wandler zum Durchführen einer Analog/Digitalwandlung des durch die aktive Lärmkompensationseinheit erzeugten Gegenschalls vorgesehen.

Gemäß einem weiteren Aspekt der vorliegenden Erfindung werden Filterparameter des Emphasefilters zum Vorentzerren des Mikrofonsignals dem maximal erwarteten Pegel der von dem Mikrofon erfassten Audiosignale angepasst.

Somit wird ein Headset mit mindestens einem Mikrofon, einem Emphasefilter zur Vorentzerrung des Mikrofonsignals, einem DA-Wandler zum Digitalisieren des Ausgangssignals des Emphasefilters, einer aktiven Lärmkompensationseinheit zum Durchführen einer aktiven Lärmkompensation basierend auf dem vorentzerrten und digitalisierten Ausgangssignal des Mikrofons und zum Ausgeben eines Gegenschallsignals sowie einem DA-Wandler zum Durchführen einer Analog/Digitalwandlung des durch die aktive Lärmkompensationseinheit erzeugten Gegenschalls vorgesehen.

Die Erfindung betrifft ebenfalls ein Verfahren zum Steuern eines Hörers, der ein Mikrofon und eine aktive Lärmkompensationseinheit aufweist. Das Mikrofonsignal wird durch ein analoges Pre-Emphasefilter analog vorentzerrt. Das Ausgangssignal des Pre-Emphasefilters wird digitalisiert. Eine aktive Lärmkompensation wird basierend auf dem vorentzerrten und digitalisierten Ausgangssignal des Mikrofons durchgeführt und ein Gegenschall wird ausgegeben. Eine Digital/Analog-Wandlung des durch die aktive Lärmkompensationseinheit erzeugten Gegenschalls wird durchgeführt.

Gemäß einem Aspekt der vorliegenden Erfindung ist ein digitales Pre-Emphasefilter zwischen der aktiven Lärmkompensationseinheit und dem DA-Wandler vorgesehen. Alternativ dazu kann ein analoges Pre-Emphasefilter nach dem DA-Wandler vorgesehen sein.

Die Erfindung betrifft den Gedanken, dass für jede Frequenz in einem Lärmspektrum unterschiedliche Pegel vorhanden sein können, welche stark voneinander abweichen können. Somit weist auch der durch die aktive Lärmkompensation erzeugte Gegenschall eine unregelmäßige Pegelverteilung auf.

Um dies zu vermeiden, wird ein vorzugsweise analog vorentzerrtes Audiosignal der digitalen Signalverarbeitung einer digitalen aktiven Lärmkompensation zugeführt, um eine nutzbare Gesamtdynamik erhöhen zu können. Das Eingangsaudiosignal wird einer Pre-Emphasisverarbeitung (analoge Vorentzerrung) unterzogen. Anschließend erfolgt eine Analog/Digitalwandlung. Optional kann nach der digitalen Verarbeitung eine digitale Pre-Emphasis erfolgen.

Die analoge und die digitale Pre-Emphasisverarbeitung hat den Vorteil, dass die nutzbare Dynamik einer Digital/Analogumwandlung und Analog/Digitalumwandlung erhöht wird und ggf. entstandene Artefakte im hörbaren Bereich minimiert werden können.

Die Erfindung betrifft ferner den Gedanken, wie eine digitale Lärmkompensation in einem Hörer oder Headset verbessert werden kann. Wenn beispielsweise das Leistungsspektrum und/oder die maximalen Pegel in einer lärmerfüllten Umgebung bekannt sind, dann können die Filter der Vorentzerrung entsprechend angepasst werden.

Weitere Ausgestaltungen der Erfindung sind Gegenstand der Unteransprüche.

Vorteile und Ausführungsbeispiele der Erfindung werden nachstehend unter Bezugnahme auf die Zeichnung näher erläutert.
- Fig. 1: zeigt ein schematisches Blockschaltbild eines Hörers bzw. Headsets gemäß einem ersten Ausführungsbeispiel,
- Fig. 2: zeigt eine schematische Darstellung eines digitalen aktiven Lärmkompensationssystems zur Erläuterung der Erfindung,
- Fig. 3: zeigt eine schematische Darstellung eines aktiven Lärmkompensationssystems gemäß einem zweiten Ausführungsbeispiel,
- Fig. 4: zeigt ein Blockschaltbild eines Hörers bzw. eines Headsets gemäß einem dritten Ausführungsbeispiel,
- Fig. 5: zeigt ein Blockschaltbild eines Hörers oder eines Headsets gemäß einem vierten Ausführungsbeispiel,
- Fig. 6: zeigt ein schematisches Blockschaltbild eines Hörers bzw. Headsets gemäß einem fünften Ausführungsbeispiel, und
- Fig. 7: zeigt ein schematisches Blockschaltbild eines Hörers bzw. eines Headsets gemäß einem sechsten Ausführungsbeispiel.

Fig. 1 zeigt ein schematisches Blockschaltbild eines Hörers bzw. Headsets gemäß einem ersten Ausführungsbeispiel. Das Headset weist eine Eingangseinheit 10 beispielsweise mit einem Audioeingang 11, einem ersten Mikrofon 12 und einem zweiten Mikrofon 13 auf. Das Headset weist ferner eine Pre-Emphasiseinheit 20 auf, welche die Signale der Eingangseinheit empfangen und eine Pre-Emphasisverarbeitung (Vorentzerrung) durchführen kann. Das Ausgangssignal der Pre-Emphasiseinheit 20 wird einem AD-Wandler 30 zugeführt, welcher eine Analog/Digitalwandlung durchführt. Das Ausgangssignal des AD-Wandlers 30 wird einer aktiven Lärmkompensationseinheit 40 zugeführt. Das Ausgangssignal der aktiven Lärmkompensationseinheit 40 wird einer digitalen Pre-Emphasisverarbeitungseinheit 60 zugeführt. Das Ausgangssignal der Pre-Emphasisverarbeitungseinheit 60 wird in einem DA-Wandler 50 digital/analog gewandelt. Das Ausgangssignal des DA-Wandlers 50 kann einem elektroakustischen Wiedergabewandler 70 zur Ausgabe zugeführt werden.

Die Lärmkompensationseinheit 40 kann einen oder mehrere Lärmkompensationsfilter 41, 42 aufweisen.

Die Pre-Emphasiseinheit 20 kann mehrere Teileinheiten aufweisen, um jedem Eingangssignal der Eingangseinheit 10 einer Pre-Emphasisverarbeitung zuzuführen. Die Pre-Emphasiseinheit 20 führt eine analoge Vorentzerrung durch. Nach der analogen Vorentzerrung wird das Ausgangssignal der Pre-Emphasiseinheit 20 in dem AD-Wandler analog/digital gewandelt.

Durch das Vorsehen einer digitalen Pre-Emphasiseinheit 60 kann die Dynamik des Digital/Analogwandlers 50 erhöht werden und ferner können ggf. entstandene Artefakte vermindert werden.

Gemäß einem weiteren Ausführungsbeispiel der Erfindung, welches auf dem ersten Ausführungsbeispiel basiert, kann eine analoge Vorentzerrung bzw. Pre-Emphasis erfolgen.

Eine Pre-Emphase gemäß der Erfindung stellt z. B. eine Anhebung von hohen Frequenzen und eine Absenkung von tiefen Frequenzen während eines Aufzeichnens oder Sendens eines Signals dar. Die Anhebung oder Absenkung der hohen und tiefen Frequenzen wird anschließend bei der Wiedergabe oder beim Empfang rückgängig gemacht, so dass eine originalgetreue Übertragung bzw. Aufzeichnung oder Erfassung erfolgen kann. Mit anderen Worten, eine Pre-Emphase bewirkt eine Anhebung der hohen Frequenzen und eine Absenkung der tiefen Frequenzen. Eine Emphase stellt also eine beabsichtigte Änderung der Amplitude/Frequenzcharakteristik eines Audiosignals dar, um beispielsweise das Rauschen zu unterdrücken.

Gemäß einem Aspekt der vorliegenden Erfindung kann die digitale Pre-Emphasisverarbeitungseinheit 60 auch als eine analoge Pre-Emphasisverarbeitungseinheit 60 ausgeführt sein und hinter statt vor dem DA-Wandler 50 vorgesehen sein. Damit würde die analoge Pre-Emphasisverarbeitungseinheit 60 direkt mit dem elektroakustischen Wiedergabewandler verbunden sein, d. h. die analoge Pre-Emphasisverarbeitungseinheit 60 ist zwischen dem DA-Wandler 50 und dem elektroakustischen Wiedergabewandler 70 vorgesehen.

Fig. 2 zeigt eine schematische Darstellung eines digitalen aktiven Lärmkompensationssystems zur Erläuterung der Erfindung. Der von dem Mikrofon erfasste Schall x (t) wird über einen AD-Wandler 30 digitalisiert (x_{d}(n)), einer aktiven Lärmkompensation unterzogen (in Fig. 2 nicht gezeigt), und der durch die aktive Lärmkompensation berechnete Gegenschall y_{d} (n) wird durch einen DA-Wandler 50 wieder in ein analoges Signal y (t) umgewandelt. In Fig. 2 ist unten links der maximal auftretende Pegel bei dem Eingangssignal x (t) und rechts ist der maximal auftretende Pegel des Gegenschalls y_{d} gezeigt. Ferner ist der Fullscale der Quantisierung gezeigt. Wie links unten zu sehen, weist das Spektrum des Eingangssignals x über die Frequenz einen sehr variablen Verlauf auf. Der in Fig. 2 unten rechts gezeigte Gegenschall weist ebenfalls einen sehr variablen Verlauf auf. In den beiden unteren Bildern in Fig. 2 ist jeweils das Quantisierungsrauschen QR und der jeweilige Signalrauschabstand SNR x_{d} (fᵢ) und SNR y_{d} (fᵢ) gezeigt. Dies hat zur Folge, dass die zur Verfügung stehenden Dynamikbereiche nicht ausreichend ausgenutzt werden können.

Für eine optimale AD oder DA-Wandlung sollte vorzugsweise der höchste zu erwartende Pegel den vollen Darstellungsbereich (full scale) des Wandlers einnehmen, ohne dass es zu einer Übersteuerung kommen kann. Dies ist notwendig, damit die größtmögliche auftretende Amplitude noch verarbeitet werden kann. Andererseits hat dies jedoch zur Folge, dass der Signal-Rausch-Abstand SNR bei anderen Frequenzen schlechter ist als bei der maximalen Auslenkung.

Wenn beispielsweise bei einer ersten Frequenz der maximale Pegel 40 dB kleiner ist als der maximal mögliche Pegel, dann hat dies zur Folge, dass der Signal-Rausch-Abstand SNR 40 dB kleiner als möglich ist. Genauer betrachtet kann dies zu einem Verlust von 6 bis 7 Bit an Auflösung führen. Dies ist unerwünscht insbesondere im Hinblick darauf, dass die Auflösung eines DA-Wandlers und/oder eines AD-Wandlers typischerweise 12 bis 24 Bit beträgt. Der reduzierte Signal-Rausch-Abstand kann zu einem akustischen Rauschen führen und die Funktion der aktiven Lärmkompensation erheblich stören.

Fig. 3 zeigt eine schematische Darstellung eines aktiven Lärmkompensationssystems gemäß einem zweiten Ausführungsbeispiel. Das System weist ein Eingangssignal x (t), ein erstes analoges Filter (Eingangs-Pre-Emphasefilter) 20, einen AD-Wandler 30, ein erstes digitales Filter (Eingangs-Deemphasefilter) 21, eine nicht weiter dargestellte Audioverarbeitungseinheit, ein zweites digitales Filter (Ausgangs-Pre-Emphasefilter) 60, einen DA-Wandler 50 und ein zweites analoges Filter (Ausgangs-Pre-Emphasefilter) 61 auf. Durch das erste analoge Filter 20 kommt es bei entsprechender Auslegung der Filterparameter zu einem Abgleich des maximal möglichen Pegels am AD-Wandler.

Optional können das erste und zweite digitale Filter 60 entfallen.

Durch das zweite digitale Filter 60 kommt es zu einer gleichmäßigeren spektralen Verteilung der Maximalpegel am D/A-Wandler. Somit weisen die durch die AD- und DA-Wandler zu verarbeitenden Eingangs- und Ausgangssignale einen besseren Signal-Rausch-Abstand auf.

Wenn die zu erwartenden Audiosignale in einer lärmerfüllten Umgebung bekannt sind, dann können die Filterparameter entsprechend ausgelegt werden.

Durch die Filter 20 und 60 ändert sich jedoch die Übertragung des gesamten Signalpfades. Um eine Änderung der Empfangs- und Sendepfade zu vermeiden, wird hinter dem AD-Wandler 30 ein erstes digitales Filter 21 und hinter dem DA-Wandler 50 ein zweites analoges Filter 61 vorgesehen, wobei das erste digitale Filter 21 ein Ausgleichsfilter (Deemphasis, Rückentzerrung) bezüglich des ersten analogen Filters 20 darstellt, und das zweite analoge Filter 61 stellt ein Ausgleichsfilter (Deemphasis, Rückentzerrung) bezüglich des zweiten digitalen Filters 60 dar.

Mit dem aktiven Lärmkompensationssystem gemäß dem zweiten Ausführungsbeispiel kann somit der Signal-Rausch-Abstand verbessert werden, wodurch weniger Rauschen zu hören ist.

Fig. 4 zeigt ein Blockschaltbild eines Hörers bzw. eines Headsets gemäß einem dritten Ausführungsbeispiel. Der Hörer bzw. das Headset gemäß dem dritten Ausführungsbeispiel kann auf einem Hörer/Headset gemäß dem ersten oder zweiten Ausführungsbeispiel basieren. Der Hörer bzw. das Headset weist ein Mikrofon 12, einen AD-Wandler 30, einen aktiven Lärmkompensationsfilter 40, einen DA-Wandler 50 sowie einen elektroakustischen Wiedergabewandler 70 und eine Sekundärstrecke 100 auf. Die aktive Lärmkompensation gemäß dem dritten Ausführungsbeispiel erfolgt vorzugsweise nach dem Feed Forward-Prinzip. Ein Audiosignal wird durch das Mikrofon 12 erfasst und als ein Ausgangssignal x (t) ausgegeben. Dieses Ausgangssignal x (t) wird einer AD-Wandlung in dem AD-Wandler 30 unterzogen und es wird ein digitales Ausgangssignal x_{d} (n) an das Filter 40 ausgegeben. Das Ausgangssignal des Filters y_{d} (n) wird an den DA-Wandler 50 ausgegeben, der wiederum ein analoges Ausgangssignal y (t) ausgibt. Dieses analoge Ausgangssignal y (t) wird dem elektroakustischen Wiedergabewandler 70 zugeführt.

Die Übertragungsstrecke von dem Lautsprecher 70 sowie die akustische Strecke stellt die sog. Sekundärstrecke 100 dar. Das Ausgangssignal y (t) des DA-Wandlers 50 wird dem Lautsprecher 70 zugeführt, der wiederum einen Gegenschall u (t) abgibt, welcher den Störschall d (t) überlagert, um diesen zu kompensieren. Das Ergebnis dieser Kompensation stellt das Überlagerungssignal e (t) dar.

Fig. 5 zeigt ein Blockschaltbild eines Hörers oder eines Headsets gemäß einem vierten Ausführungsbeispiel. Der Hörer bzw. das Headset gemäß dem vierten Ausführungsbeispiel entspricht im Wesentlichen dem Hörer bzw. Headset gemäß dem dritten Ausführungsbeispiel von Fig. 4. Der einzige Unterschied besteht darin, dass das Mikrofon 12 vor dem Lautsprecher vorgesehen ist und das Filter 40 als ein Feedback-Filter ausgestaltet ist, wobei ein Überlagerungssignal e (t) zu dem Eingang des AD-Wandlers 30 zurückgeführt wird.

Fig. 6 zeigt ein schematisches Blockschaltbild eines Hörers bzw. Headsets gemäß einem fünften Ausführungsbeispiel. Der Hörer bzw. das Headset gemäß dem fünften Ausführungsbeispiel basiert auf dem Hörer bzw. Headset gemäß dem dritten Ausführungsbeispiel, wobei Angleich- und Ausgleichsfilter 20, 21; 60, 61 vor und hinter dem AD-Wandler sowie dem DA-Wandler vorgesehen sind. Die Funktion der Filter 20, 21, 60, 61 entspricht der Funktion der Filter gemäß Fig. 3.

Fig. 7 zeigt ein schematisches Blockschaltbild eines Hörers bzw. eines Headsets gemäß einem sechsten Ausführungsbeispiel. Der Hörer bzw. das Headset gemäß dem sechsten Ausführungsbeispiel beruht auf dem Hörer bzw. Headset gemäß dem vierten Ausführungsbeispiel zusätzlich mit den in Fig. 3 gezeigten Angleich- und Ausgleichsfiltern 20, 21, 60, 61, welche vor und hinter dem AD-Wandler 30 und dem DA-Wandler 50 vorgesehen sind.

Zur Bestimmung der Parameter der Filter 20, 21, 60, 61 ist es vorteilhaft, wenn der maximal mögliche Pegel Sₘₐₓ x (f) durch das Außenmikrofon 12 bzw. das Innenmikrofon 12 ermittel wird. Alternativ dazu kann der Maximalpegel auch geschätzt werden.

Für das Filter 20 gilt dann $\left|{EQ}_{x}\left(f\right)\right| \approx \frac{1}{\left|{S}_{max}⁢x\left(f\right)\right|} .$

Hieraus kann gefolgert werden, dass keine 100%ige Angleichung des Spektrums benötigt wird, sondern dass eine Begrenzung der Signaldynamik bereits zu einem ausreichenden Ergebnis führen kann. Für das Filter 21 für die digitale Ausgleichsfilterung gilt dann: ${EQ}_{x}^{- 1} \left(f\right) \approx \frac{1}{{EQ}_{x} \left(f\right)} .$

Somit entspricht dann das Filter 61 gemäß dem fünften Ausführungsbeispiel: $\left|{EQ}_{y}\left(f\right)\right| \approx \frac{1}{\left|{S}_{max}⁢x\left(f\right)\right| ⋅ \left|FF\right|} .$

Das Ausgleichsfilter 61 sollte dann wie folgt beschrieben werden können: ${EQ}_{y}^{- 1} \left(f\right) \approx \frac{1}{{EQ}_{y} \left(f\right)} .$

Bei dem sechsten Ausführungsbeispiel (Feed-Back), welches ein Innenmikrofon 12 aufweist, sollte dann das Filter 20 wie folgt beschrieben werden: $\left|{EQ}_{x}\left(f\right)\right| \approx \left|\frac{1 - FB ⋅ S}{{S}_{max} ⁢ d \left(f\right)}\right|$

Das Filter 21 entspricht dann dem inversen Filter 20, d. h. ${EQ}_{x}^{- 1} \left(f\right) \approx \frac{1}{{EQ}_{x} \left(f\right)} .$

Für das Filter 60 gilt dann $\left|{EQ}_{y}\left(f\right)\right| \approx \left|\frac{1 - FB ⋅ S}{{S}_{max} ⁢ d \left(f\right) ⋅ FB}\right| .$

Damit gilt dann für das Filter 61 ${EQ}_{y}^{- 1} \left(f\right) \approx \frac{1}{{EQ}_{y} \left(f\right)} .$

Die Filter 20, 60, 21, 61 gemäß der Erfindung dienen explizit nicht einer Filterung an den Rändern des zu verarbeitenden Frequenzbereichs, sondern beziehen sich auf den zu verarbeitenden Frequenzbereich und ermöglichen eine Verbesserung des Signal-Rausch-Abstandes. Die Übertragungsfunktionen der Filter gemäß der Erfindung sind derart ausgestaltet, dass der maximale und der minimale Wert der Verstärkung zwischen 20 Hz und einem Viertel der Abtastfrequenz mit mindestens 3 dB voneinander abweichen.

Gemäß einem siebten Ausführungsbeispiel der Erfindung, welches auf einem der Ausführungsbeispiele 1 bis 6 basieren kann, wird ein Hörer bzw. ein Headset vorgesehen, wobei der analoge Pre-Emphasefilter 20 als ein analoges Filter zum Durchführen einer Lärmkompensation ausgestaltet ist. Das analoge Filter 20 ist gemäß dem siebten Ausführungsbeispiel als ein statisches Lärmkompensationssystem bzw. Filter ausgebildet. Die aktive Lärmkompensationseinheit 40 dient dann lediglich dazu, die benötige Lärmkompensation anzupassen, soweit dies erforderlich ist. Der digitale Bereich des Hörers, d. h. die aktive Lärmkompensationseinheit 40, weist dann beispielsweise eine Verstärkung von 1 auf und adaptiert die Lärmkompensation nur dann, falls die Lärmkompensation verbessert werden kann.

Das Filter 20 kann gemäß dem siebten Ausführungsbeispiel als eine Vor-Lärmkompensationseinheit ausgestaltet sein. Hier führt eine derartige Lärmkompensationseinheit eine statische Lärmkompensation durch, wenn das Ausgangssignal x (t) dem Ausgangssignal y (t) entsprechen würde. Dies kann beispielsweise erreicht werden, wenn die aktive Lärmkompensationseinheit 40 nicht in die aktive Lärmkompensation eingreift. Alternativ dazu kann die aktive Lärmkompensationseinheit 40 nur dann in die Lärmkompensation eingreifen, wenn dies zu einer verbesserten Lärmkompensation führen würde.

## Patentansprüche

1. Hörer oder Headset, mit
mindestens einem Mikrofon (12),
mindestens einem analogen Pre-Emphasefilter (20) zum Vorentzerren eines Mikrofonsignals,
einem AD-Wandler (30) zum Digitalisieren des Ausgangssignals des Pre-Emphasefilters (20),
einer aktiven Lärmkompensationseinheit (40) zum Durchführen einer aktiven Lärmkompensation basierend auf dem vorentzerrten und digitalisierten Ausgangssignal des Mikrofons (12) und zum Ausgeben eines Gegenschallsignals, und
einem DA-Wandler (50) zum Durchführen einer Digital/Analog-Wandlung des durch die aktive Lärmkompensationseinheit (40) erzeugten Gegenschalls.

2. Hörer nach Anspruch 1, wobei
die Filterparameter des Pre-Emphasefilters (20) an den maximal erwarteten Pegel der von dem Mikrofon (12) erfassten Audiosignale angepasst sind.

3. Hörer nach Anspruch 1 oder 2, ferner mit
einem digitalen Pre-Emphasefilter (60) zwischen der aktiven Lärmkompensationseinheit (40) und dem DA-Wandler (50).

4. Hörer nach Anspruch 1 oder 2, mit
einem analogen Pre-Emphasefilter nach dem DA-Wandler (50).

5. Hörer nach einem der Ansprüche 1 bis 4, wobei
das analoge Pre-Emphasefilter (20) als eine Vor-Lärmkompensationseinheit ausgestaltet ist, welche eine statische Lärmkompensation durchführt.

6. Verfahren zum Steuern eines Hörers oder eines Headsets, der ein Mikrofon (12) und eine aktive Lärmkompensationseinheit (40) aufweist, mit den Schritten:
analoges Vorentzerren eines Mikrofonsignals durch ein analoges Pre-Emphasefilter (20),
Digitalisieren des Ausgangssignals des Pre-Emphasefilters (20),
Durchführen einer aktiven Lärmkompensation basierend auf dem vorentzerrten und digitalisierten Ausgangssignal des Mikrofons (12) und Ausgeben eines Gegenschallsignals, und
Durchführen einer Digital/Analog-Wandlung des durch die aktive Lärmkompensationseinheit (50) erzeugten Gegenschalls.

## Claims

1. Headphone or headset having
at least one microphone (12),
at least one analogue pre-emphasis filter (20) for pre-equalising a microphone signal,
an AD converter (30) for digitising the output signal of the pre-emphasis filter (20),
an active noise compensation unit (40) for carrying out an active noise compensation based on the pre-equalised and digitised output signal of the microphone (12) and for outputting an anti-noise signal, and
a DA convertor (50) for carrying out a digital/analogue conversion of the anti-noise produced by the active noise compensation unit (40).

2. Headphone according to claim 1, wherein
the filter parameters of the pre-emphasis filter (20) are adapted to the maximum anticipated level of the audio signals detected by the microphone (12).

3. Headphone according to claim 1 or claim 2, further having a digital pre-emphasis filter (60) between the active noise compensation unit (40) and the DA converter (50).

4. Headphone according to claim 1 or claim 2, having an analogue pre-emphasis filter after the DA converter (50).

5. Headphone according to any one of claims 1 to 4, wherein the analogue pre-emphasis filter (20) is constructed as a pre-noise compensation unit which carries out static noise compensation.

6. Method for controlling a headphone or a headset which has a microphone (12) and an active noise compensation unit (40), having the steps of:
analogue pre-equalisation of a microphone signal by means of an analogue pre-emphasis filter (20),
digitisation of the output signal of the pre-emphasis filter (20),
carrying out an active noise compensation based on the pre-equalised and digitised output signal of the microphone (12) and outputting an anti-noise signal, and
carrying out a digital/analogue conversion of the anti-noise produced by the active noise compensation unit (50).

## Revendications

1. Ecouteur ou casque-microphone, avec au moins un microphone (12),
au moins un filtre de préaccentuation (20) analogique servant à la préaccentuation d'un signal de microphone,
un convertisseur AN (30) servant à la numérisation du signal de sortie du filtre de préaccentuation (20),
une unité active de compensation de bruit (40) servant à l'exécution d'une compensation de bruit active d'après le signal de sortie pré-accentué et numérisé du microphone (12) et servant à la sortie d'un signal antibruit, et
un convertisseur NA (50) servant à l'exécution d'une conversion numérique-analogique de l'antibruit engendré par l'unité active de compensation de bruit (40).

2. Ecouteur selon la revendication 1,
les paramètres de filtrage du filtre de préaccentuation (20) étant adaptés au niveau attendu maximal des signaux audio détectés par le microphone (12).

3. Ecouteur selon la revendication 1 ou 2, avec en plus
un filtre de préaccentuation numérique (60) entre l'unité active de compensation de bruit (40) et le convertisseur NA (50).

4. Ecouteur selon la revendication 1 ou 2, avec
un filtre de préaccentuation analogique après le convertisseur NA (50).

5. Ecouteur selon l'une quelconque des revendications 1 à 4,
le filtre de préaccentuation (20) analogique étant conçu en tant qu'unité de pré-compensation de bruit qui exécute une compensation de bruit statique.

6. Procédé de commande d'un écouteur ou d'un casque-microphone qui comprend un microphone (12) et une unité active de compensation de bruit (40), avec les étapes :
préaccentuation analogique d'un signal de microphone par un filtre de préaccentuation (20) analogique,
numérisation du signal de sortie du filtre de préaccentuation (20),
exécution d'une compensation de bruit active d'après le signal de sortie du microphone (12) pré-accentué et numérisé et sortie d'un signal antibruit, et
exécution d'une conversion numérique-analogique de l'antibruit généré par l'unité active de compensation de bruit (50).
